# EUROPÄISCHE PATENTSCHRIFT

(11) **EP 1 490 566 B1**
(45) Veröffentlichungstag und Bekanntmachung des Hinweises auf die Patenterteilung: **09.08.2006**
(21) Anmeldenummer: 03722237.9
(22) Anmeldetag: 28.03.2003
(51) Int. Cl.: E04F 15/04

(54) **PANEEL SOWIE VERRIEGELUNGSSYSTEM FÜR PANEELE**
PANEL AND INTERLOCKING SYSTEM FOR PANELS
PANNEAU ET SYSTEME DE VERROUILLAGE POUR PANNEAUX

(30) Priorität: 04.04.2002 DE 10214972
(43) Veröffentlichungstag der Anmeldung: 29.12.2004
(73) Patentinhaber: Akzenta Paneele + Profile GmbH, 56759 Kaisersesch (DE)
(72) Erfinder: EISERMANN, Ralf, 56812 Cochem (DE)
(74) Vertreter: Lippert, Stachow & Partner
(86) Internationale Anmeldenummer: PCT/DE2003/001025
(87) Internationale Veröffentlichungsnummer: WO 2003/085222

(56) Entgegenhaltungen:
- EP-A- 1 024 234
- DE-U- 29 911 462

## Beschreibung

Die Erfindung betrifft ein Paneel sowie ein Verriegelungssystem für Paneele mit wenigstens an zwei sich gegenüberliegenden Rändern der Paneele angeordneten Kantenprofilen zur formschlüssigen Verbindung gleichartiger Paneele, umfassend ein als Nutprofil ausgebildetes Kantenprofil mit einer oberen Nutwand mit einer Stoßfläche und einer unteren Nutwand sowie einem als Federprofil ausgebildeten Kantenprofil mit einer Stoßfläche sowie einem an einer Federunterseite angeordneten Rastvorsprung, der im gefügten Zustand eine Rastausnehmung in der unteren Nutwand eines Nachbarpaneels hintergreift, wobei die endgültige Position der Paneele in Richtung des Fügevorgangs einzig durch Berührung der Stoßfläche des Federprofils mit der Stoßfläche des Nutprofils bestimmt ist, wobei die sich hintergreifenden Kantenprofile ein Gelenk bilden, welches sowohl im nach oben als auch im nach unten ausgelenkten Zustand der Verbindung eine Rückstellwirkung der Paneele in deren Verlegeebene bewirkt, und wobei die Paneele durch schräges Ansetzen des Kantenprofils eines neuen Paneels an das Kantenprofil eines liegenden Paneels und anschließendes Herunterklappen des neuen Paneels in die Verlegeebene verriegelbar sind.

Derartige Verriegelungssysteme werden beispielsweise angewendet für Fussbodenpaneele, wie Parkettpaneele mit Echtholzoberfläche oder Laminatpaneele. Letztere sind aus einem Kern aus MDF, HDF oder Spanplatte gefertigt und mit einer reproduzierten Oberfläche aus einem Kunstdekor versehen.

Aus der 299 11 462 U1 ist ein gattungsgemäßes Verriegelungssystem bekannt, dessen Verbindung eine Gelenkfunktion aufweist. Solche Verriegelungssysteme werden für Fussbodenbeläge verwendet werden, die beispielsweise auf unebenen Untergründen liegen oder wegen einer weichen Unterlage, beispielsweise einer Trittschalldämmung, im Verbindungsbereich eine Auslenkung ertragen müssen. Eine Auslenkung der Verbindung verursacht eine hohe Beanspruchung im Bereich der Nut- und Federprofile zweier verriegelter Paneele, weil sich die Verbindung unter Last verkrümmt. Das Material der Paneele erträgt die hohen Spannungen im Bereich der Kantenprofile nicht und versagt im Verbindungsbereich.

Die Verlegefreundlichkeit des bekannten gelenkigen Verriegelungssystems lässt zu wünschen übrig. Dessen Festigkeit gegen Auseinanderziehen in der Verlegeebene genügt künftig erwarteten Qualitätsstandards für Fussböden mit mechanischem Verriegelungssystem nicht. Ferner lässt sich die bekannte Gelenkverbindung auf zweierlei Arten verlegen, wobei die als zweite beschriebene Verlegeart den unerwünschten Nebeneffekt mit sich bringt, dass die Verbindung eine besonders geringe Festigkeit gegen Auseinanderziehen aufweist.

Nach der ersten Verlegeart wird ein neues Paneel vorzugsweise mit der Feder voran schräg an ein liegendes Paneel angesetzt und anschließend heruntergeklappt beziehungsweise heruntergedreht bis es in der gemeinsamen Verlegeebene der Paneele liegt und selbsttätig verriegelt.

Bei der zweiten Verlegeart erfolgt die Verriegelung während beide Paneele in der Verlegeebene liegen, nämlich durch seitliche Verschiebung der Paneele aufeinander zu. Die Paneele lassen sich nur deshalb auf diese Weise verrasten, weil das Maß an Hinterschneidung zwischen dem Rastvorsprung der Feder und der Rastausnehmung der unteren Nutwand entsprechend gering ausgebildet ist. Die auf diese Weise herstellbare Verrastung weist eine Festigkeit auf, die so gering ist, dass sich durch übliche Längenänderung des Fussbodens Spalte an den Stoßflächen benachbarter Paneele bilden können. Dies ist beispielsweise bei Temperaturschwankungen im Fussboden der Fall. Darüber hinaus tritt bei dieser Fügeart eine Vorschädigung der Kantenprofile auf, weil diese einer starken Verformung ausgesetzt werden müssen, um ein Hintergreifen der Hinterschneidung von Feder und unterer Nutwand herbei zu führen.

Ferner weist die Feder des bekannten Verriegelungssystems eine lange spitze Form auf. An der Federoberseite ist eine Schrägfläche angeordnet, die das Einfädeln der Federspitze in die Nut erleichtern soll. Bei handwerklicher Handhabe erweist sich die Feder wegen ihrer spitzen Form als sehr leicht verletzbar. Dies wirkt sich nachteilig auf Verlegefreundlichkeit, die Lebensdauer und Gebrauchstauglichkeit des Produkts aus.

Der Erfindung liegt die Aufgabe zugrunde, ein Verriegelungssystem für eine gelenkige Paneelverbindung zu schaffen, das eine bessere Stabilität aufweist als das bekannte Verriegelungssystem.

Erfindungsgemäß wird die Aufgabe dadurch gelöst, dass die obere Nutwand innenseitig eine Freifläche aufweist, die sich zum freien Ende der Nutwand öffnet, und dass das Federprofil an seinem freien Ende eine stumpfe Fläche aufweist, die an einer Nivellierfläche einer Federoberseite des Federprofils angrenzt.

Durch das Vorsehen einer Freifläche an der oberen Nutwand entsteht auf der Nutprofilseite eines Paneels eine weite Nutöffnung, in der sich das Federprofil eines Nachbarpaneels besser einfügen lässt, als das bekannte spitze Federprofil in die engere Nutöffnung des bekannten Verriegelungssystems.

Vorzugsweise ist an der Freifläche eine zum Nutgrund hin verlaufende Nivellierfläche angeschlossen, über die eine exakte Höhenausrichtung ohne Höhenversatz zwischen verriegelten Paneelen herbeigeführt wird. Mit anderen Worten bildet das von der Freifläche zum Nutgrund verlaufende Stück der Innenseite der oberen Nutwand die Nivellierfläche, deren Abstandsmaß zur Oberfläche des Paneels mit dem Abstandsmaß der Federoberseite zur Oberfläche des Paneels exakt übereinstimmt, damit zwischen verriegelten Paneelen kein Höhenversatz auftritt.

Die Freifläche kann einen gebogenen oder einen ebenen Verlaufaufweisen, wobei ein gerader Verlauf fertigungstechnisch günstig ist und ein gebogener Verlauf noch etwas schonender für den Fügevorgang der Paneele ist. Beim in Kontakt kommen des Federprofils mit der gebogenen Freifläche des Nutprofils ist die Flächenpressung etwas geringer, als bei einem Kontakt des Federprofils mit der Kante am Ende der ebenen Freifläche.

Auf der Federoberseite ist die erwähnte Nivellierfläche vorgesehen, die im gefügten Zustand der Paneele mit der Nivellierfläche der oberen Nutwand zusammenwirkt. Da die obere Nutwand am vorderen freien Ende eine Freifläche aufweist, steht die Nivellierfläche der Feder nur teilweise mit der Nivellierfläche der oberen Nutwand in Kontakt, nämlich im Bereich des freien Endes der Feder. Würde die Nivellierfläche der Feder auf der ganzen Länge der Federoberfläche mit der oberen Nutwand in Kontakt stehen, ergäbe sich eine steife Verbindung. Durch die Freifläche erhält die Verbindung eine Nachgiebigkeit, welche die Gelenkfunktion der Verbindung begünstigt und die Spannungen im Material der Kantenprofile reduziert.

Insbesondere für eine Auslenkung der Verbindung zum Verlegeuntergrund hin wird durch die Freifläche ein Bewegungsfreiraum geschaffen, so dass die Federoberseite zur Freifläche hin bewegt werden kann ohne frühzeitig an dieser anzustoßen. Die so geschaffene Nachgiebigkeit der Verbindung ermöglicht die Gelenkbewegung ohne einen Bruch in der Feder zu verursachen oder die Nutwände wegen zu hoher Spannungen zu beschädigen.

Die Handhabung sowie die Haltbarkeit des Verriegelungssystems wird verbessert, wenn das Federmaß, um dass die Feder über den oberen Rand des Paneels hervorsteht kleiner oder gleich der Dicke der oberen Nutwand des Nutprofils ausgebildet ist. Bei einer Feder mit diesen Abmessungen handelt es sich um eine im Vergleich zum Stand der Technik kurze Feder. Die kurze Feder hat den Vorteil, dass beim schrägen Einsetzen in ein Nutprofil ein relativ kurzer Einfädelweg der Feder zurückgelegt werden muss. Das vorgeschlagene Verriegelungssystem ist deshalb besonders verlegefreundlich handhabbar und lässt sich erheblich schneller verlegen als das bekannte Verriegelungssystem.

Die Feder weist an ihrem freien Ende eine stumpfe Fläche auf, die gegenüber der spitzen Form der Feder des bekannten Verriegelungssystems robuster und haltbarer ausgebildet ist.

Günstigerweise ist die Nuttiefe des Nutprofils, um welche die Nut hinter den oberen Rand des Paneels zurücksteht etwa um die Hälfte tiefer ausgebildet als das oben beschriebene Federmaß. Mit anderen Worten: Wenn ausgehend vom oberen Rand des Paneels die Nuttiefe 3/3 beträgt, ragt die Feder im zusammengefügten Zustand zweier Paneele um ein Federmaß von 2/3 in die Nut hinein, so dass zwischen dem freien Ende der Feder und dem Nutgrund ein Freiraum besteht, der etwa eine Resttiefe von 1/3 der Nuttiefe aufweist. Zur bloßen Aufnahme der Feder in der Nut wäre eine derart große Nuttiefe nicht erforderlich. Die große Nuttiefe beeinflusst jedoch die federnde Länge der frei vom Rand des einen Paneels hervorstehenden unteren Nutwand. Dies macht die Verbindung nachgiebig reduziert die Spannungen im Material und steigert deswegen die Haltbarkeit der Verbindung.

Vorzugsweise entspricht die federnde Länge der unteren Nutwand nahezu der Dicke des Paneels. Dies, weil dann der an dem freien Ende der unteren Nutwand erforderliche Federweg bezogen auf die Länge der Feder nur relativ gering ist und die elastische Aufweitung beim Fügen der Paneele nur geringe Spannungen im Material verursacht, die problemlos ertragen werden.

Günstigerweise beträgt die Tiefe der Rastausnehmung in der unteren Nutwand etwa ein Drittel der Dicke der Feder. Damit ist ein Maß an Hinterschneidung im zusammengefügten Zustand erreicht, das ein Auseinanderziehen der Paneele im verlegten Zustand unter üblichen Einsatzbedingungen verhindert. Im Vergleich zu herkömmlichen mechanischen Verriegelungssystemen nach dem Stand der Technik, die sich durch planes Verschieben in der Verlegeebene verriegeln lassen, ist das Maß an Hinterschneidung des erfindungsgemäßen Verriegelungssystems etwa verdoppelt worden und damit einhergehend die Festigkeit gegen Auseinanderziehen in der Verlegeebene befindlicher Paneele drastisch erhöht.

Zwecks materialsparender Herstellung sind die Verschnittmaße an den Rändern der Paneele relativ gering. Sie sind vorzugsweise auf der Nutprofilseite und auf der Federprofilseite unterschiedlich.

Auf der Nutprofilseite eines Paneels ergibt sich günstigerweise für die dekorierte Oberseite ein Verschnittmaß, das kleiner ist als die halbe Paneeldicke.

Auf der Federprofilseite eines Paneels ergibt sich für die dekorierte Oberseite ein bevorzugtes Verschnittmaß, das etwa zwischen 1/3 und 1/4 der Dicke des Paneels liegt. Es entspricht im wesentlichen dem Maß, um das die Feder von dem oberen Rand des Paneels hervorsteht.

Günstigerweise ist ein Paneel, insbesondere Fussbodenpaneel mit einem erfindungsgemäßen Verriegelungssystem ausgestattet. Das Verriegelungsprofil wird bevorzugt für Laminatfussbodenpaneele verwendet, die aus einem Kernmaterial aus HDF, MDF oder Spanplatte bestehen, wobei die Kantenprofile des Verriegelungssystems an den Rändern der Paneele angefräst sind.

Nachstehend ist die Erfindung beispielhaft in einer Zeichnung dargestellt und anhand der Figuren detailliert beschrieben. Es zeigen:
- Fig. 1:: Ein Verriegelungssystem anhand eines Federprofils und eines Nutprofils zweier zusammengefügter Paneele,
- Fig. 2:: Das Verriegelungssystem gemäß Figur 1 während des Fügens,
- Fig. 3:: Das Verriegelungssystem gemäß Figur 1, wobei die Gelenkverbindung vom Untergrund abgehoben und nach oben ausgelenkt ist,
- Fig. 4:: Ist eine Darstellung des Verriegelungssystems gemäß Figur 1 in einer nach unten zum Verlegeuntergrund hin ausgelenkten Verbindung.

Nach der Zeichnung besteht das Verriegelungssystem 1 aus zwei formschlüssigen ineinandergreifenden Kantenprofilen, die an den Rändern eines Paneels 2 beziehungsweise 3 angeordnet sind. Die Kantenprofile sind weitgehend komplementär zueinander als Nutprofil 4 und Federprofil 5 ausgebildet. Dem Nutprofil 4 an einem Rand eines Paneels 2 beziehungsweise 3 steht immer ein Federprofil 5 an dem gegenüberliegenden Rand desselben Paneels 2 oder 3 gegenüber. Auf diese Weise lassen sich gleichartig profilierte Paneele 2 beziehungsweise 3 miteinander verbinden. Günstigerweise ist das Verriegelungssystem 1 an allen sich gegenüberliegenden Seiten eines Paneels 2 oder 3 vorgesehen.

Die beschriebene Ausführungsform betrifft Fussbodenpaneele, die mit dem erfindungsgemäßen Verriegelungssystems versehen sind. Das Verriegelungssystem lässt sich selbstverständlich beispielsweise auch für Wand- und Deckenverkleidungspaneele oder für Paneele für den Zaun oder Hausbau einsetzen, bei denen das Problem der Auslenkung in geringerem Maße auftaucht.

In Figur 1 ist erkennbar, dass es sich bei dem erfindungsgemäßen Verriegelungssystem um ein modifiziertes Nut und Federprofil handelt. Die Nutwände 6 und 7 des Nutprofils 4 stehen unterschiedlich weit von dem Rand des Paneels 3 hervor. Für die Bereiche 8 und 9 neben der Feder 10 des Federprofils 5 gilt, dass diese unterschiedlich weit von dem Rand des Paneels 2 zurückstehen. Federprofil 5 und Nutprofil 4 sind mit ihren vorgenannten hervorstehenden Nutwänden 6 und 7 beziehungsweise den zurückstehenden Bereichen 8 und 9 so aneinander angepasst, dass ein Zusammenfügen möglich ist. Um die Verriegelung gegen planes Auseinanderziehen der Paneele 2 und 3 in der Verlegeebene zu sichern, ist in der Innenseite der unteren Nutwand 7 eine konkave Rastausnehmung 11 eingearbeitet, die im zusammengefügten Zustand gemäß Figur 1 von einem konvexen Rastvorsprung 12 hintergriffen wird. Der konvexe Rastvorsprung 12 ist an der dem Verlegeuntergrund U zugewandten Unterseite der Feder 10 angeordnet. An dem frei hervorstehenden Ende der unteren Nutwand 7 bildet eine Randleiste 13 einen Widerstand gegen das plane Herausziehen der Feder 10 des Paneels 2 aus dem Nutprofil 4 des Nachbarpaneels 3.

In Figur 1 ist weiterhin erkennbar, dass die Ränder der Kantenprofile lediglich an drei Bereichen miteinander in Berührung stehen. Als erstes zu nennen ist die dem Verlegeuntergrund U abgewandte Oberkante der beiden Paneele 2 und 3, an der sich eine geschlossene spaltfreie Fuge befindet. Hier stehen Stoßflächen 14 und 15 in Berührung Die zweite Berührungsstelle ist die Berührungsstelle zwischen der Federoberseite und der Innenseite der oberen Nutwand. Hier stehen Nivellierflächen 16 und 17 der beiden Kantenprofile miteinander in Berührung, wobei sowohl die Nivellierfläche 16 der Feder 10 als auch die Nivellierfläche 17 der oberen Nutwand 6 exakt das gleiche Abstandsmaß zur Oberseite des jeweiligen Paneels 2 beziehungsweise 3 aufweisen. Auf diese Weise wird ein Höhenversatz zwischen den gefügten Paneelen 2 und 3 vermieden. Die dritte Berührungsstelle ist die Berührung zwischen der konkaven Rastausnehmung 11 der unteren Nutwand 7 und dem konvexen Rastvorsprung 12 der Feder 10. Diese Berührungsstelle befindet sich auf der dem freien Ende der unteren Nutwand 7 zugewandten Teil der Rastausnehmung 11. Zwischen diesen Berührungsstellen sind großzügige Freiräume 18, 19 und 20 vorgesehen, so dass ein Kontakt tatsächlich immer nur an den gewünschten Berührungsstellen erfolgt und eine spaltfreie geschlossene Fuge an der Oberseite eines Fussbodenbelags sichergestellt ist und kein Höhenversatz zustande kommt.

Im vorliegenden Ausführungsbeispiel ist an der Innenseite der oberen Nutwand 6 eine ebene Freifläche 21 vorgesehen, wodurch die Federoberseite nur im Bereich ihres freien Endes als Nivellierfläche 16 dient, welche mit der Nivellierfläche 17 der oberen Nutwand 6 in Berührung steht. Gemäß Figur 1 ist ein Federmaß f eingezeichnet, um das die Feder 10 über den oberen Rand des Paneels 2 hervorsteht. Dieses Federmaß f ist kleiner oder gleich der Dicke n der oberen Nutwand 6. Es handelt sich hierbei um eine relativ gering auskragende Feder 10. Durch die schräge Freifläche 21 an der oberen Nutwand 6 wird eine weite maulartige Öffnung 22 gebildet, in die sich die kurze Feder 10 sehr leicht einfügen lässt. Wegen der kürze der Feder 10 ergibt sich außerdem ein sehr kurzer Einfädelweg bis die Feder 10 vollends in die Nut eingefügt ist. Das Fügen von Paneelen, die mit diesem Verriegelungssystems ausgestattet sind, ist handwerklich sehr einfach und wesentlich schneller durchführbar als mit Paneelen, die das bekannte Verriegelungssystem aufweisen.

Die Nuttiefe t, um welche die Nut hinter den oberen Rand des Paneels 3 zurücksteht, ist etwa um die Hälfte tiefer ausgebildet als das Federmaß f. Eine derartige Nuttiefe t wäre für die Aufnahme der Feder 10 nicht erforderlich. Sie begünstigt jedoch die Nachgiebigkeit der Nutwände 6 und 7, insbesondere der unteren Nutwand 7, die zum Fügen der Paneele 2 und 3 um ein geringes Maß federelastisch aufgeweitet werden muss. Durch die Federelastizität des Materials ergibt sich eine Rückstellwirkung. Die Paneele 2 und 3 federn bis in die gemäß Fig. 1 dargestellte Nullstellung zurück, in der sich beide Paneele in einer gemeinsamen Ebene befinden. Der sich ergebende Freiraum 19 dient ferner zur Aufnahme von Schmutzpartikeln, die während der Verlegung der Paneele 2 und 3 in die Verbindung geraten können. Außerdem kann die Verbindung durch Zusatz von Kleber in den Freiraum 19 verbessert werden, wobei jedoch je nach Wahl des Klebemittels eine Veränderung der Gelenkeigenschaften der Verbindung eintritt.

Figur 2 zeigt das Ansetzen eines Paneels 2 mit dem Federprofil 5 an das Nutprofil 4 eines bereits auf dem Verlegeuntergrund U befindliches Paneels 3.

In das Nutprofil 4 des liegenden Paneel 3 mit der durch die Freifläche gebildeten weiten maulartigen Öffnung 22, lässt sich das stumpfe freie Ende 23 der Feder 10 sehr leicht auf kurzem Einfädelweg schräg einfügen. In der gemäß Figur 2 dargestellten Position zu Beginn der Fügebewegung ergeben sich drei Berührstellen. Eine erste Kantenberührung 24 ergibt sich an dem oberen Rand der Paneele 2 und 3. Eine zweite Kantenberührung 25 ergibt sich an der Federoberseite mit der oberen Nutwand 6 sowie eine dritte Berührung 26 an dem konvexen Rastvorsprung 12 der Feder 10 und der konkaven Rastausnehmung 11 der unteren Nutwand 7. Ab der in Fig. 2 dargestellten Position wird durch Fortsetzung des Fügevorgangs eine minimale Aufweitung, im wesentlichen durch Wegfedern der unteren Nutwand 7 zum Verlegeuntergrund U hin bewirkt. Auf diese Weise wird der konvexe Rastvorsprung 12 der Feder 10 in die Rastausnehmung 11 der unteren Nutwand 7 bewegt und die endgültige Position der Paneele 2 und 3 erreicht, wie sie in Fig. 1 dargestellt ist. In dieser Position hintergreift der Rastvorsprung 12 der Feder 10 die Randleiste der unteren Nutwand 7 und gewährleistet einen festen Halt gegen planes Auseinanderziehen.

In den Figuren 3 und 4 ist das Verriegelungssystem 1 so dargestellt, dass die Gelenkfunktion der Verbindung erkennbar wird.

Das Verriegelungssystem 1 wird für Fussbodenbeläge verwendet, die beispielsweise auf unebenen Verlegentergründen U aufliegen. Bei solch unebenen Verlegeuntergründen U kann es vorkommen das die Paneele 2 und 3 im Bereich einer Verbindungsstelle keine Berührung mit dem Boden haben sondern Luft vorhanden ist. Bei Auflast im Bereich der Verbindung verkrümmt sich diese. Deshalb muss im Verbindungsbereich eine Auslenkung der Kantenprofile ertragen werden können. Eine Verkrümmung der Verbindung kann auch auf ebenem Verlegeuntergrund U auftreten. Dies dann, wenn die Paneele 2 und 3 auf einer weichen Unterlage, beispielsweise einer Trittschalldämmung, verlegt werden.

Um solchen Belastungen standzuhalten, sind konstruktive Maßnahmen vorgesehen, die der Verbindung die nötige gelenkige Nachgiebigkeit verleihen. Die Nachgiebigkeit verhindert, dass eine Auslenkung der Verbindung derart hohe Beanspruchungen im Bereich des Nutprofils 4 und des Federprofils 5 verursacht, dass das Material der Paneele 2 und 3 unter den hohen Spannungen versagt. Die in den Figuren 3 und 4 gezeichneten Positionen sind beliebige Positionen für die Bewegung. Es handelt sich nicht um Endstellungen für die Gelenkbewegung.

Figur 3 zeigt die Verbindung, in einem nach oben, d.h. vom Verlegeuntergrund U weg bewegten Auslenkungszustand. In dieser Position ist wiederum eine geringe federelastische Auslenkung im wesentlichen an der unteren Nutwand 7 vorhanden. Durch ihre Federelastizität übt die untere Nutwand 7 eine Rückstellwirkung auf die Paneele 2 und 3 aus, sobald die Auflast zurückgenommen wird. Durch die Gelenkbewegung hat sich der Freiraum 20 zwischen der Wurzel der Feder 10 und der Randleiste 13 der unteren Nutwand 7 verkleinert. Der vorhandene Freiraum 20 gestattet auf diese Weise die gelenkige Nachgiebigkeit der Verbindung. Der Freiraum 18 hingegen vergrößert sich.

Figur 4 zeigt eine Auslenkung des Verriegelungssystems in die entgegengesetzte Richtung, zum Verlegeuntergrund U hin. Auch hierbei ist eine federelastische Aufweitung im wesentlichen der unteren Nutwand 7 zu bemerken, die gleichermaßen bei Zurücknahme der Auflast eine Rückstellwirkung auf die Paneele 2 und 3 ausübt. Durch die Gelenkbewegung hat sich nun der Freiraum 18 zwischen der Feder 10 und der Freifläche 21 der oberen Nutwand 6 verkleinert. In diesem Fall gestattet der Freiraum 18 die gelenkige Nachgiebigkeit der Verbindung. Der Freiraum 20 hingegen vergrößert sich.

### Bezugszeichenliste

- 1: Verriegelungssystem
- 2: Paneel
- 3: Paneel
- 4: Nutprofil
- 5: Federprofil
- 6: obere Nutwand
- 7: untere Nutwand
- 8: Bereich
- 9: Bereich
- 10: Feder
- 11: konkave Rastausnehmung
- 12: konvexer Rastvorsprung
- 13: Randleiste
- 14: Stoßfläche
- 15: Stoßfläche
- 16: Nivellierfläche
- 17: Nivellierfläche
- 18: Freiraum
- 19: Freiraum
- 20: Freiraum
- 21: Freifläche
- 22: Maulartige Öffnung
- 23: stumpfes Ende
- 24: Kantenberührung
- 25: Kantenberührung
- 26: Berührung
- f: Federmaß
- n: dicke obere Nutwand
- p: Nuttiefe
- U: Verlegeuntergrund

## Patentansprüche

1. Verriegelungssystem (1) für Paneele (2, 3) mit wenigstens an zwei sich gegenüberliegenden Rändern der Paneele (2, 3) angeordneten Kantenprofilen zur formschlüssigen Verbindung gleichartiger Paneele (2, 3), umfassend ein als Nutprofil (4) ausgebildetes Kantenprofil mit einer oberen Nutwand (6) mit einer Stoßfläche (15) und einer unteren Nutwand (7) sowie einem als Federprofil (5) ausgebildeten Kantenprofil mit einer Stoßfläche (14) sowie einem an einer Federunterseite angeordneten Rastvorsprung (12), der im gefügten Zustand eine Rastausnehmung (11) in der unteren Nutwand (7) eines Nachbarpaneels hintergreift, wobei die endgültige Position der Paneele (2, 3) in Richtung des Fügevorgangs einzig durch Berührung der Stoßfläche (14) des Federprofils (5) mit der Stoßfläche (15) des Nutprofils (4) bestimmt ist, wobei die sich hintergreifenden Kantenprofile ein Gelenk (G) bilden, welches sowohl im nach oben als auch im nach unten ausgelenkten Zustand der Verbindung eine Rückstellwirkung der Paneele (2, 3) in deren Verlegeebene bewirkt, und wobei die Paneele (2, 3) durch schräges Ansetzen des Kantenprofils eines neuen Paneels (2) an das Kantenprofil eines liegenden Paneels (3) und anschließendes Herunterklappen des neuen Paneels (2) in die Verlegeebene verriegelbar sind, **dadurch gekennzeichnet, dass** die obere Nutwand (6) innenseitig eine Freifläche (21) aufweist, die sich zum freien Ende der Nutwand (6) öffnet, und dass das Federprofil (5) an seinem freien Ende eine stumpfe Fläche (23) aufweist, die an einer Nivellierfläche (16) einer Federoberseite des Federprofils (5) angrenzt.

2. Verriegelungssystem nach Anspruch 1, **dadurch gekennzeichnet, dass** die Freifläche (21) einen gebogenen oder einen ebenen Verlauf aufweist.

3. Verriegelungssystem nach Anspruch 1 oder 2, **dadurch gekennzeichnet, dass** an der Freifläche (21) eine zum Nutgrund hin verlaufende Nivellierfläche (17) angeschlossen ist.

4. Verriegelungssystem nach einem der Ansprüche 1 bis 3, **dadurch gekennzeichnet, dass** die Nivellierfläche (16) der Feder (10) nur teilweise, nämlich im Bereich des freien Endes der Feder (10) mit der Nivellierfläche (17) der oberen Nutwand (6) in Kontakt steht.

5. Verriegelungssystem nach einem der Ansprüche 1 bis 4, **dadurch gekennzeichnet, dass** das Federmaß (f), um das die Feder (10) über den oberen Rand des Paneels (2) hervorsteht, kleiner oder gleich der Dicke der oberen Nutwand (n) des Nutprofils (4) ausgebildet ist.

6. Verriegelungssystem nach Anspruch 5, **dadurch ge**- **kennzeichnet, dass** die Nuttiefe (t), um welche der Nutgrund () hinter den oberen Rand des Paneels (3) zurücksteht, etwa um die Hälfte tiefer ausgebildet ist als das Federmaß (f).

7. Verriegelungssystem nach einem der Ansprüche 1 bis 6, **dadurch gekennzeichnet, dass** die untere Nutwand (7) eine federnde Länge aufweist, die nahezu der Dicke des Paneels (3) entspricht.

8. Verriegelungssystem nach einem der Ansprüche 1 bis 7, **dadurch gekennzeichnet, dass** die Tiefe (r) der Rastausnehmung (11) in der unteren Nutwand (7) etwa 1/3 der Dicke der Feder (10) beträgt.

9. Verriegelungssystem nach einem der Ansprüche 1 bis 8, **dadurch gekennzeichnet, dass** auf der Nutprofilseite (4) eines Paneels (2, 3) das Verschnittmaß der dekorierten Oberseite kleiner ist als die halbe Paneeldicke.

10. Verriegelungssystem nach Anspruch 1 bis 9, **dadurch gekennzeichnet, dass** auf der Federprofilseite (5) eines Paneels (2, 3) das Verschnittmaß der dekorierten Oberseite etwa zwischen 1/3 und 1/4 der Dicke des Paneels (2, 3) liegt.

11. Paneel mit einem Verriegelungssystem nach einem der Ansprüche 1 bis 10.

## Claims

1. A locking system (1) for panels (2, 3) with edge profiles arranged at least at two mutually opposite edges of the panels (2, 3) for the positively locking connection of similar panels (2, 3), including an edge profile in the form of a groove profile (4) having an upper groove wall (6) with an abutment surface (15) and a lower groove wall (7) as well as an edge profile in the form of a tongue profile (5) having an abutment surface (14) and a latching projection (12) which is arranged at an underside of the tongue and which in the assembled condition engages behind a latching recess (11) in the lower groove wall (7) of an adjacent panel, wherein the definitive position of the panels (2, 3) in the direction of the connecting operation is determined solely by the contact of the abutment surface (14) of the tongue profile (5) with the abutment surface (15) of the groove profile (4), wherein the edge profiles which engage behind each other form a joint (G) which both in the upwardly and also in the downwardly deflected condition of the connection produces a return action for the panels (2, 3) into the plane of laying thereof, and wherein the panels (2, 3) are lockable by inclined fitment of the edge profile of a new panel (2) to the edge profile of a lying panel (3) and subsequent downward pivotal movement of the new panel (2) into the plane of laying, **characterised in that** the upper groove wall (6) has at the inside a free surface (21) which opens towards the free end of the groove wall (6) and that the tongue profile (5) at its free end has a blunt end surface (23) which adjoins a levelling surface (16) of a top side of the tongue profile (5).

2. A locking system according to claim 1 **characterised in that** the free surface (21) is of a curved or flat configuration.

3. A locking system according to claim 1 or claim 2 **characterised in that** connected to the free surface (21) is a levelling surface (17) extending towards the groove bottom.

4. A locking system according to one of claims 1 to 3 **characterised in that** the levelling surface (16) of the tongue (10) is in contact only partially, namely in the region of the free end of the tongue (10), with the levelling surface (17) of the upper groove wall (6).

5. A locking system according to one of claims 1 to 4 **characterised in that** the tongue dimension (f) by which the tongue (10) projects beyond the upper edge of the panel (2) is less than or equal to the thickness of the upper groove wall (n) of the groove profile (4).

6. A locking system according to claim 5 **characterised in that** the groove depth (t) by which the groove bottom is set back behind the upper edge of the panel (3) is deeper by approximately half than the tongue dimension (f).

7. A locking system according to one of claims 1 to 6 **characterised in that** the lower groove wall (7) is of a resilient length which approximately corresponds to the thickness of the panel (3).

8. A locking system according to one of claims 1 to 7 **characterised in that** the depth (r) of the latching recess (11) in the lower groove wall (7) is approximately one-third of the thickness of the tongue (10).

9. A locking system according to one of claims 1 to 8 **characterised in that** on the groove profile side (4) of a panel (2, 3) the cutback dimension of the decorated top side is less than half the panel thickness.

10. A locking system according to claims 1 to 9 **characterised in that** on the tongue profile side (5) of a panel (2, 3) the cutback dimension of the decorated top side is approximately between one-third and one-quarter of the thickness of the panel (2, 3).

11. A panel having a locking system according to one of claims 1 to 10.

## Revendications

1. Système de verrouillage (1) pour des panneaux (2, 3) comportant des profilés à arêtes disposés au niveau au moins de deux bords opposés des panneaux (2, 3) pour assembler, de façon solidaire, des panneaux (2, 3) identiques, comprenant un profilé à arête réalisé en tant que profilé rainuré (4) avec une paroi supérieure de la rainure (6) avec une surface de contact (15) et une paroi inférieure de la rainure (7) ainsi qu'un profilé à arête réalisé en tant que profilé ressort (5) avec une surface de contact (14) et une partie saillante encliquetable (12) disposée au niveau d'un côté inférieur du ressort qui, à l'état jointé, saisit par derrière une cavité d'encliquetage (11) dans la paroi inférieure de la rainure (7) d'un panneau adjacent, sachant que la position définitive des panneaux (2, 3) est déterminée dans le sens de l'action d'assemblage uniquement par le contact de la surface de contact (14) du profilé ressort (5) avec la surface de contact (15) du profilé rainuré (4), sachant que les profilés à arêtes en prise mutuelle par l'arrière forment un joint articulé (G), lequel exerce un effet de rappel des panneaux (2, 3) dans leur plan de pose, aussi bien à l'état dévié vers le haut qu'à l'état dévié vers le bas, de la jonction, sachant que les panneaux (2, 3) peuvent être verrouillés en plaçant, de façon inclinée, le profilé à arête d'un nouveau panneau (2) au niveau du profilé à arête d'un panneau horizontal (3), puis, en abattant le nouveau panneau (2) dans le plan de pose, **caractérisé en ce que** la paroi supérieure de la rainure (6) présente à l'intérieur une surface libre (21) qui s'ouvre vers l'extrémité libre de la paroi de la rainure (6), et **en ce que** le profil ressort (5) présente au niveau de son extrémité libre une face tronquée (23) adjacente à une face de mise à niveau (16) d'un côté supérieur du ressort du profilé ressort (5).

2. Système de verrouillage selon la revendication 1, **caractérisé en ce que** la surface libre (21) présente un tracé plat ou courbe.

3. Système de verrouillage selon la revendication 1 ou 2, **caractérisé en ce qu'**une face de mise à niveau (17) progressant vers le fond de la rainure est raccordée au niveau de la surface libre (21).

4. Système de verrouillage selon l'une quelconque des revendications 1 à 3, **caractérisé en ce que** la face de mise à niveau (16) du ressort (10) n'est en contact que partiellement, à savoir dans la zone de l'extrémité libre du ressort (10), avec la face de mise à niveau (17) de la paroi supérieure de la rainure (6).

5. Système de verrouillage selon l'une quelconque des revendications 1 à 4, **caractérisé en ce que** la dimension du ressort (f), correspondant au dépassement du ressort (10) au dessus du bord supérieur du panneau (2), est inférieure ou égale à l'épaisseur de la paroi supérieure de la rainure (n) du profilé rainuré (4).

6. Système de verrouillage selon la revendication 5, **caractérisé en ce que** la profondeur de la rainure (t), correspondant au retrait du fond de la rainure derrière le bord supérieur du panneau (3), est plus profonde que la dimension du ressort (f), d'environ la moitié.

7. Système de verrouillage selon l'une quelconque des revendications 1 à 6, **caractérisé en ce que** la paroi inférieure de la rainure (7) présente une longueur élastique qui correspond approximativement à l'épaisseur du panneau (3).

8. Système de verrouillage selon l'une quelconque des revendications 1 à 7, **caractérisé en ce que** la profondeur (r) de la cavité d'encliquetage (11) dans la paroi inférieure de la rainure (7) correspond au tiers environ de l'épaisseur du ressort (10).

9. Système de verrouillage selon l'une quelconque des revendications 1 à 8, **caractérisé en ce que**, sur le côté du profilé rainuré (4) d'un panneau (2, 3), la dimension de la découpe du côté supérieur décoré est inférieure à la moitié de l'épaisseur du panneau.

10. Système de verrouillage selon l'une quelconque des revendications 1 à 9, **caractérisé en ce que**, sur le côté du profilé ressort (5) d'un panneau (2, 3), la dimension de la découpe du côté supérieur décoré se situe entre le tiers et le quart de l'épaisseur du panneau (2, 3).

11. Panneau avec un système de verrouillage selon l'une quelconque des revendications 1 à 10.
